# FASCICULE DE BREVET EUROPEEN

(11) **EP 0 015 210 B1**
(45) Date de publication et mention de la délivrance du brevet: **23.03.1983**
(21) Numéro de dépôt: 80400245.9
(22) Date de dépôt: 20.02.1980
(51) Int. Cl.: B04B 1/04, B04B 1/20

(54) **Appareil perfectionné pour la séparation centrifuge d'au moins deux phases liquides et une phase sédimentaire d'un mélange**
Vorrichtung zum zentrifugalen Trennen von Gemischen mit mindestens zwei flüssigen Komponenten und einer Feststoffkomponente
Apparatus for centrifugal separation of at least two liquid components and one solid component from a mixture

(30) Priorité: 23.02.1979 FR 7904748
(43) Date de publication de la demande: 03.09.1980
(73) Titulaire: Saget, Pierre Laurent, F-75017 Paris (FR)
(72) Inventeur: Saget, Pierre Laurent, F-75017 Paris (FR)
(74) Mandataire: Caunet, Jean

## Description

La présente invention concerne un appareil perfectionné pour la séparation centrifuge d'au moins deux phases liquides et une phase sédimentaire rigide composant un mélange, ce mélange pouvant être constitué par exemple par une huile d'olive brute.

Le type d'appareil auquel les perfectionnements de l'invention sont appliqués peut être celui faisant l'objet du document DE-B-1.103.854. Ce type d'appareil comporte, autour d'une bouche de distribution du mélange à traiter, une enceinte tournante dont la paroi périphérique est fermée par un fond coronal et qui est accouplée à un premier dispositif d'entraînement en rotation. Cette enceinte est solidaire d'une cloison annulaire qui plonge dans le mélange au-delà de l'interface des phases de celui-ci, sépare une première chambre contenant uniquement de la phase lourde, d'une deuxième chambre contenant de la phase légure qui "surnage" la phase lourde, et ménage cependant un passage annulaire périphérique pour le transfert de cette phase lourde de la deuxième chambre vers la première. L'enceinte présente en outre des seuils distincts pour le déversement des phases et coopère avec un convoyeur hélicoïdal des sédiments. Le convoyeur est accouplé à un deuxième dispositif d'entraînement en rotation par l'intermédiaire d'un plateau qui plonge dans le mélange au-delà de l'interface précitée et sépare la deuxième chambre d'une cavité avec laquelle elle communique néanmoins à la périphérie par ce convoyeur pour le transfert des sédiments à travers la phase lourde. Enfin, le convoyeur est par ailleurs solidaire d'un dispositif centrifugeur plongeant au moins dans la phase légère de la deuxième chambre.

Ce type d'appareil connu ne donne pas du tout satisfaction à l'utilisateur car la phase légère extraite - l'huile - n'est pas pure et contient encore, en proportion importante, de la phase lourde - l'eau notamment - ainsi qu'un peu de sédiments qui nuisent à sa clarité, tandis qu'une autre proportion de la phase légère est perdue en s'échappant avec la phase lourde extraite.

Le but de l'invention est donc de remédier à cet inconvénient majeur, en perfectionnant ce type d'appareil de telle façon que la phase légère soit extraite du mélange, parfaitement pure et en totalité, c'est-à-dire sans perte, et qu'il en soit de même pour la phase lourde.

Tout d'abord, le Demandeur a constaté que le dispositif centrifugeur de la deuxième chambre contenant la phase légère qui "surnage" de la phase lourde, n'entraîne pas cette phase légère à vitesse angulaire rigoureusement constante et que ce dispositif centrifugeur ne remplit qu'une partie limitée de cette deuxième chambre. Le Demandeur a également constaté que la première chambre est exempte de dispositif centrifugeur apte à entraîner la phase lourde à vitesse angulaire constante. Le Demandeur a enfin constaté que rien ne s'oppose à ce que des sédiments puissent être entraînés par la phase lourde vers la première chambre et boucher le passage mettant en communication les deux chambres.

Par ailleurs, le Demandeur a observé, au cours d'essais spécifiques, que si le mélange à traiter se trouve entraîné en rotation à vitesse constante dans toute sa masse et en tous points de façon permanente, la vitesse tangentielle de chaque particule en écoulement est rigoureusement proportionnelle à cette vitesse angulaire constante et au rayon du point où se trouve localisée ladite particule; un tel écoulement engendre évidemment la séparation des phases constitutives du mélange qui se répartissent en couches concentriques "superposées", parfaitement définies et séparées par une interface très nettement localisée.

Le Demandeur a également observé que si le mélange à traiter n'est, au contraire, pas entraîné à vitesse angulaire constante en tous points de sa masse par l'enceinte tournante, il adopte tout naturellement un écoulement vortex irrotationnel, c'est-à-dire un écoulement dans lequel chaque particule se déplace à une vitesse tangentielle inversement proportionnelle au rayon et en même temps tourne autour des particules voisines mais non sur elle-même. Ce type d'écoulement engendre un mélange, à l'inverse du précédent écoulement qui engendre une séparation.

Le Demandeur a en outre observé que la zone de transition entre les deux types d'écoulement est extrêmement étroite; ainsi, à quelques millimètres du dispositif centrifugeur - lorsque celui-ci existe et entraîne véritablement à vitesse angulaire constante toute la masse de mélange dans lequel il baigne - ledit mélange s'écoule en vortex irrotationnel; en d'autres termes, alors que, dans la zone d'intervention du dispositif centrifugeur, les phases du mélange ont tendance à se séparer, à l'extérieur de ce dispositif centrifugeur, les phases ont tendance à rester mélangées; en outre, il est important de remarquer que le phénomène stable est celui du vortex et qu'il tend à se propager au sein du dispositif centrifugeur en provoquant alors un remélange des phases au fur-et-à-mesure qu'elles sont séparées par ce dispositif.

Le Demandeur a enfin observé que si l'écoulement vortex précité s'établit dans la première chambre, alors qu'un écoulement à vitesse angulaire constante est déjà établi dans la deuxième chamber, l'interface est instable et son "niveau" fluctue d'autant plus largement que les masses spécifiques des deux phases liquides sont très voisines. Ce phénomène semble dû au fait que le champ de pression dans la première chambre où existe un écoulement vortex est mal défini et irrégulier dans le temps; dès lors, l'équilibre hydrostatique des phases dans les deux chambres ne peut être ni assuré, si stabilisé. Par suite, les fluctuations de l'interface conduisent irrémédiablement à des desamorçages partiels périodiques des seuils, c'est-à-dire à des sorties massives de phase lourde avec la phase légère ou de phase légère avec la phase lourde. Ce phénomène ne devient pratiquement négligeable que si les masses spécifiques des phases sont notablement différentes.

Ces observations permettent de déterminer l'une des causes de l'inefficacité de l'appareil connu précité pour bien séparer les phases d'un mélange et par conséquent de déterminer les perfectionnements à apporter. Ainsi, il faut que le dispositif centrifugeur de la deuxième chambre soit véritablement conformé pour engendrer un écoulement à vitesse angulaire constante et que ce dispositif centrifugeur concerne toute la masse de mélange contenue dans cette deuxième chambre jusqu'au voisinage du passage annulaire qui la met en communication avec la première chamber; il faut également que cette première chambre contienne un dispositif centrifugeur intervenant sur la quasi totalité de la phase lourde que ladite chambre contient.

Une autre cause de l'inefficacité de l'appareil connu est que le transfert de la phase lourde entre les deux chambres n'est pas assuré dans les meilleures conditions et engendre des perturbations relativement aux écoulements des phases dans les deux chambres, écoulement qui devraient être à vitesse angulaire constante.

Une autre cause encore de l'inefficacité de l'appareil connu précité est due à l'instabilité considérable de l'interface des phases dans la deuxième chambre. En effet, les essais effectués par le Demandeur ont montré qu'une faible variation du rapport des vitesses de rotation des phases liquides dans les chambres entraîne une variation importante du rayon de l'interface, surtout si ces vitesses de rotation sont voisines. D'autre part, les mêmes essais ont montré que si les masses spécifiques des deux phases liquides sont voisines, l'instabilité de l'interface se trouve amplifiée. D'ailleurs, le Demandeur a établi expérimentalement la loi d'équilibre et il a constaté que le rapport des vitesses de rotation k intervient par le facteur k^{2 -} 1 et que le rapport m des masses spécifiques des phases intervient par le facteur m - 1.

Par suite, pour stabiliser l'interface dans le cas où le rapport des masses spécifiques est rigoureusement constant, il faut que les deux dispositifs d'entraînement en rotation des dispositifs centrifugeurs soient commandés par l'intermédiaire d'un dispositif régulateur du rapport de leurs vitesses. De plus et étant donné que le rapport des masses spécifiques des phases n'est généralement pas constant, il faut, toujours pour stabiliser l'interface, faire coopérer le dispositif régulateur avec un organe d'asservissement sensible à la masse spécifique de l'une des phases liquides, à la clarité de l'une de celles-ci ou autres, grandeurs qui peuvent être mesurées au seuil de déversement correspondant.

Il est important de remarquer que ces perfectionnements sont indispensables pour pouvoir bénéficier de l'avantage qui résulte de l'entraînement en rotation à des vitesses différentes de l'enceinte, d'une part, et du convoyeur solidaire du dispositif centrifugeur, d'autre part. Cet avantage est que les phases sont réellement soumises à des champs centrifuges d'intensités différentes, alors que les masses spécifiques de ces phases peuvent être très voisines.

Conformément à l'invention, un premier dispositif centrifugeur est logé dans la première chambre, est solidaire des parois de celle-ci et présente, qu'il soit du type à pales radiales ou inclinées, à assiettes coniques, à plaques fendues et bordées ou autres, des surfaces s'étendant dans tout le volume traité, en travers de leur défilement circulaire, pour transmettre la rotation du premier dispositif d'entraînement à la phase lourde suivant une vitesse angulaire rigoureusement constante dans toute sa masse et en tous points; le deuxième dispositif centrifugeur logé dans la deuxième chambre, est solidaire du plateau, s'étend le long de cette chambre pour parvenir au plus près de la cloison séparatrice, du seuil de déversement de la phase légère et du passage annulaire de la phase lourde et présente, qu'il soit du type à pales radiales ou inclinées, à assiettes coniques, à plaques fendues et bordées ou autres, des surfaces s'étendent dans fout le volume traité, en travers de leur défilement circulaire, pour transmettre la rotation du deuxième dispositif d'entraînement à la phase légère au moins, suivant une vitesse angulaire rigoureusement constante dans toute sa masse et en tous points, et les deux dispositifs d'entraînement des dispositifs centrifugeurs sont commandés par l'intermédiaire d'un dispositif stabilisateur et régulateur du rapport de leurs vitesses de rotation respectives.

Suivant d'autres modes particuliers de réalisation de l'invention selon la première revendication, le dispositif régulateur de la commande conjuguée des deux dispositifs d'entraînement en rotation coopère avec un organe d'asservissement sensible aux masses spécifiques ou aux clarités des deux phases liquides mesurées au seuil de déversement.

Par ailleurs, la spire extrême du convoyeur située près de la cloison qui sépare les chambres, est ajourée pour établir une communication supplémentaire directe entre ces deux chambres, cet ajourage permettant d'éviter le repompage de la phase légère vers la phase lourde.

L'extrémité du convoyeur située près de la cloison qui sépare les chambres, est solidaire d'au moins un élément de raclage s'étendant près de la paroi périphérique et dirigée dans le passage annulaire pour éviter toute accumulation de sédiments dans la première chambre à phase lourde, cet élément de raclage formant avec une génératrice de l'enceinte un angle compris entre 0 et 45°.

Un joint labyrinthe est interposé entre la cloison (qui sépare les deux chambres) et un anneau central continu du convoyeur.

Les seuils de déversement sont des tubes règlables portés par la paroi périphérique et s'étendant du centre vers la périphérie pour déboucher hors de l'enceinte et au ras respectivement des surfaces libres des phases lourde et légère dans les chambres qui les contiennent; la cloison est étagée et présente une jupe reliant un flanc central à un flanc périphérique; les tubes prélevant la phase légère traversent la jupe en s'appuyant contre le flanc périphérique dans la première chambre à phase lourde et contre le flanc central dans la deuxième chambre à phase légère en cet endroit.

Divers autres avantages de l'invention ressortent d'ailleurs de la description détaillée qui suit.

Des formes de réalisation de l'objet de l'invention sont représentées, à titre d'exemples non limitatifs, sur le dessin annexé.

Sur ce dessin:
- la Fig. 1 est une demi coupe élévation, illustrant une première forme de réalisation d'un appareil de centrifugation, conforme à l'invention, qui permt concomitamment de séparer les phases liquides et de décanter ou clarifier,
- la Fig. 2 est une coupe transversale partielle prise, à plus grande échelle, suivant la ligne 11-11 de la Fig. 1,
- la Fig. 3 et la Fig. 4 sont des coupes transversales prises, à plus petite échelle, respectivement suivant les lignes III-III et IV-IV de la Fig. 1,
- la Fig. 5 et la Fig. 6 sont des coupes partielles prises, à grande échelle, suivant les lignes V-V et VI-VI de la Fig. 3,
- la Fig. 7 et la Fig. 8 sont des perspectives partielles montrant en détail, à grande échelle, deux modes d'exécution de la première spire du convoyeur, d'un élément de raclage et des moyens pour contrôler l'écoulement de la phase lourde,
- la Fig. 9 est une élévation-coupe partielle représentant une deuxième forme de réalisation du dispositif centrifugeur mis en oeuvre dans la chamber de traitement,
- la Fig. 10 est une coupe axiale synoptique des assiettes du dispositif centrifugeur selon la Fig. 9, les assiettes de l'empilage étant écartées les unes des autres,
- la Fig. 11 est une vue en plan prise suivant la ligne XI-XI de la Fig. 10, les deux moitiés de cette vue faisant ressortir deux modes d'exécution particuliers des barrettes d'écartement,
- la Fig. 12 est une élévation-coupe analogue à la Fig. 9, illustrant une troisième forme de réalisation du dispositif centrifugeur,
- la Fig. 13 est une vue en plan d'un disque ajouré, prise suivant la ligne XIII-XIII de la Fig. 12.

Ainsi que cela ressort clairement des Fig. 1 à 6, l'appareil comporte une enceinte tournante 1 constituée par une paroi périphérique cylindrique 2 prolongée par une paroi tronconique 3 et fermée par un fond coronal 4 solidaire d'un moyeu 5 également tronconique qui pénètre à l'intérieur.

Dans cet exemple, l'axe de rotation 6 de l'appareil est vertical et ledit appareil contient un convoyeur hélicoïdal 7 s'étendant au plus près de la surface interne des parois 2 et 3, pour l'évacuation des sédiments rigides projetés contre ladite surface par le champ centrifuge correspondant.

Sur un bâti fixe 8 de l'appareil, est rapporté un fourreau 9 s'étendant coaxialement dans le moyeu et muni de paliers internes supportant un arbre tubulaire 10 dont les extrémités sont solidaires d'une poulie motrice 11 et, respectivement, d'un flasque 12 auquel ledit moyeu 5 est accouplé; l'arbre tubulaire 10 est également muni de paliers internes supportant coaxialement un arbre central 13 dont les extrémités sont pourvues d'une poulie motrice 14 contigüe à la précédente et, respectivement de deux plateaux 15, 16 accouplés l'un à l'autre et rendus solidaires, par tout moyen approprié, d'un dispositif centrifugeur qui est désigné suivant sa forme de réalisation par les repères 17 (Fig. 1 à 8), 18 (Fig. 9 à 11) ou 19 (Fig. 12 et 13).

La description qui suit se rapporte à la première forme de réalisation 17, mais il est bien évident que les moyens ainsi définis s'appliquent également aux deux autres formes de réalisation.

Le convoyeur 7 est fixé autour du dispositif 17 et est donc entraîné à la même vitesse de rotation que celui-ci par la poulie 14, vitesse qui est différente de celle de l'enceinte 1 entraînée par la poulie 11.

Par ailleurs, une cloison séparatrice 20 est fixée contre un épaulement du moyeu 5 et s'étend vers la paroi 2 de l'enceinte; le bord périphérique biseauté 21 de cette cloison définit avec ladite paroi un passage annulaire 22 qui établit une communication permanente entre deux chambres 23 et 24 séparées par ladite cloison.

La chambre 23, de forme annulaire, est délimitée par la paroi 2, le fond 4 et la cloison 20; elle est destinée à contenir uniquement de la phase liquide lourde qui, en régime établi de centrifugation, atteint le niveau cylindrique 25 concentrigue à l'axe de rotation 6. La chambre 24, également de forme annulaire, est délimitée par la paroi 2, la cloison 20 et le plateau 15; elle est destinée à recevoir le mélange à traiter et à contenir, notamment dans la zone centrale, de la phase légère qui, au même régime que précédemment, atteint le niveau cylindrique 26 également concentrique à l'axe de rotation 6 mais plus proche de celui-ci que le niveau 25 de la phase lourde. L'interface entre la phase lourde et la phase légère est située au niveau cylindrique 27 uniquement dans la chambre 24, le plateau 15 s'opposant à tout franchissement et écoulement de la phase légère vers la cavité 28 d'évacuation des sédiments rigides.

Le mélange à traiter est distribué par une buse centrale 29 dans un tube 30 solidaire coaxialement du plateau 15 et s'étendant dans la cavité 28; ce mélange parvient sur le plateau 16 qui le projette radialement dans le dispositif centrifugeur 17, 18 ou 19.

La phase lourde est évacuée de la chambre 23 par un seuil de débordement; de préférence, ce seuil est constitué par au moins un tube radial 31 (six dans l'exemple représenté sur la Fig. 3) porté par la paroi périphérique 2, un raccord fileté 32 permettant de règler son dépassement et ainsi le niveau de son embouchure qui détermine alors celui de la surface libre 25 de la phase lourde dans ladite chambre 23.

D'une manière analogue, la phase légère est évacuée de la chambre 24 par un seuil de débordement du même type; ce seuil est alors constitué par au moins un tube radial 33 porté par la paroi périphérique 2, un raccord fileté 34 permettant également de règler son dépassement et ainsi le niveau de son embouchure qui détermine alors celui de la surface libre 26 de la phase légère dans ladite chambre 24.

Mais, pour que le dispositif centrifugeur 17, 18 ou 19 puisse intervenir positivement jusqu'au passage 22, la cloison 20 est étagée et présente une jupe 35 reliant un flanc central 36 qui est fixé au moyeu 5, à un flanc périphérique 37 qui délimite véritablement le passage 22. Les tubes 33 destinés à prélever la phase légère dans la chambre 24 s'étendent dans la chambre 23 contre le flanc périphérique 37, traversent la jupe 35 et débouchent très près de celle-ci dans ladite chambre 24 contre le flanc central 36; ces tubes s'ouvrent donc au ras de la surface dans la chambre 24. Dès lors, le dispositif centrifugeur 17 (ou 18 ou 19) peut occuper tout le volume de traitement de ladite chambre 24; il est solidaire, par l'une des ses extrémités, du plateau 15 et, par sa périphérie, du convoyeur; il s'étend le long de la chambre 24 et se termine, à son autre extrémité, au plus près de la cloison étagée 20; par suite, cette dernière extrémité du dispositif centrifugeur est conformée complémentairement au profil étagé de la cloison 20 munie des tubes 33, en ne laissant subsister qu'un jeu minimum qui est de l'ordre de 1 ou 2 mm, ce jeu étant nécessaire puisque le dispositif centrifugeur 17 ne tourne pas à la même vitesse angulaire que l'enceinte 1 et la cloison 20 par conséquent.

Les phases légère et lourde s'écoulent par les tubes 31 et 33 respectivement et jaillissent à l'extérieur où elles sont recueillies par des gouttières annulaires fixes.

Dans la forme de réalisation illustrée par les Fig. 1 à 6, le dispositif centrifugeur 17 est constitué par une pluralité de pales 38 s'étendant longitudinalement, c'est-à-dire de façon parallèle à l'axe de rotation 6. Ces pales sont disposées côte à côte (Fig. 2) et sont inclinées, par rapport aux directions radiales, suivant un angle "a". L'angle "a" peut être compris, selon la nature et la composition du mélange, l'intensité du champ centrifuge ... entre 20 et 90°; cependant, dans l'exemple représenté concernant l'épuration de l'huile d'olive, cet angle est sensiblement égal à 40°. De toute façon, les pales 38 délimitent deux à deux des couloirs 39 dans lesquels les particules lourdes 40 se précipitent de façon centrifuge, sur une face de pale et s'accumulent pour former un film qui s'écoule dans le sens de la flèche F.1 le long de la pente vers la périphérie pour s'acheminer vers la chambre 23, tandis que les particules légères 41 se précipitent, de façon centripète, sur la face opposée de pale et s'accumulent pour former un autre film qui s'écoule dans le sens de la flèche F.2 le long de la pente vers le centre pour s'accumuler dans la chambre 24.

Les pales 38 sont rigidement maintenues en place pour former un rotor apte à supporter le champ centrifuge. A cet effet, les pales sont soudées à l'une de leurs extrémités sur les plateaux 15, 16 et, près de leur autre extrémité, sur un anneau central 42 et un anneau périphérique 43 reliés entre eux par des rayons 44 convenablement répartis; il est évident que des roues intermédiaires de maintien analogue à la précédente, 42 à 44, peuvent être prévues si la longueur des pales 38 est trop grande.

Bien entendu, il est souhaitable que la phase lourde qui séjourne dans la cavité 28 jusqu'au niveau cylindrique 45 (Fig. 1 et 4) soit animée sensiblement à la même vitesse de rotation que la phase lourde dans la chambre 25. Dès lors, la cavité 28 est exempte de moyens d'animation du liquide; cependant, le convoyeur 7 doit être maintenu et à cet effet, ses spires sont reliées entre elles par des barreaux longitudinaux 46 accouplés directement au plateau 15 et, par l'intermédiaire de bras 47 et 48, au tube 30 de celui-ci. Dans ces conditions, si l'enceinte 1 tourne plus vite que le convoyeur 7, l'épaisseur totale des phases traitées dans la chambre 24 peut être accrue tout en maintenant la phase lourde au niveau 45 dans la cavité 28.

Suivant la forme de réalisation illustré par les Fig. 1 à 6, la chambre 23 contient, un dispositif centrifugeur 49 entraîné par la poulie 11 à la même vitesse de rotation que l'enceinte 1 et, par conséquent, à une vitesse différente de cell du dispositif centrifugeur précité 17 qui est entraîné par la poulie 14. Le dispositif 49 comporte, dans l'exemple représenté (Fig. 3, 5 et 6) six pales 50 s'étendant dans des plans radiaux entre les tubes-seuils 31 et rendus solidaires, pour soudure notamment, de la paroi 2 et du fond 4 en épousant la forme étagée de la cloison 20; pour ne pas perturber l'écoulement de la phase lourde, de la chambre 24 vers la chambre 23, les pales 50 présentent une échancrure 51 en regard du passage annulaire 22.

Les poulies 11 et 14 ou autre moyen d'accouplement doivent être entraînées en rotation à des vitesses angulaires différentes qui sont celles retenues pour les dispositifs centrifugeurs 17 et 49. Ces dispositifs centrifugeurs transmettent rigoureusement lesdites vitesses aux masses liquides contenues dans les chambres 24 et 23 pour que lesdites masses tournent en bloc. Ainsi que cela a déjà été indiqué, le rapport de ces vitesses de rotation doit être contrôlé et régulé avec une extrême précision. A cet effet et conformément à la réalisation schématisée à titre d'exemple seulement sur la Fig. 1, les poulies motrices 11 et 14 ou autre moyen d'accouplement sont reliées par deux transmissions indépendantes T.1 et T.2 aux deux sorties d'un variateur de vitesse V entraîné par un moteur M. Sur ces deux sorties du variateur sont branchés des capteurs de vitesse C.1 et C.2 qui transmettent les signaux correspondant aux vitesses détectées à un dispositif régulateur R qui est destiné à stabiliser le rapport desdites vitesses; dans ce but, le dispositif régulateur R émet des signaux de commande aux bornes C.3 et C.4 des circuits du variateur V contrôlant les deux vitesses de sortie.

L'appareil décrit dans ce qui précède permet de séparer, dans un mélange, deux phases liquides dont les masses spécifiques sont très voisines, car ces phases liquides peuvent être soumises à des champs centrifuges, véritablement séparateurs, d'intensités différentes.

Par ailleurs, si le mélange traité est composé de phases liquides dont les masses spécifiques ne sont pas absolument constantes, il suffit de modifier le rapport des vitesses de rotation des poulies 11 et 14 pour stabiliser avec précision l'interface des phases légère et lourde dans la chambre 24, au niveau 27 dépendent des niveaux 25 et 26 auxquels les tubes-seuils 33 et 31 sont règlés.

Par exemple, le mélange peut être constitué par de l'huile d'olive brute et l'on sait que la masse spécifique de l'huile purifiée peut varier, suivant la provenance des olives et bien d'autres paramètres d'ailleurs.

Pour modifier le rapport des vitesses de rotation, il suffit de mesurer automatiquement à la sortie des tubes-seuils une grandeur significative, et de comparer les valeurs instantanées à des valeurs temoins pour émettre des signaux représentatifs des variations ainsi détectées, ces signaux étant alors dirigés vers le dispositif régulateur R afin que celui-ci intervienne sur le variateur V comme indiqué dans ce qui précède.

La grandeur significative peut être la masse spécifique des phases s'écoulant par les tubes-seuils considérés ou bien les clarités de ces phases ou autres. De toute façon, quelle que soit la grandeur significative choisie, des capteurs-comparateurs C.5 et C.6 de ces grandeurs sont branchés sur les tubes-seuils 33 et 31, par exemple et reliés par l'intermédiaire d'organes d'asservissement A.1 et A.2 au dispositif régulateur R précité.

Par ailleurs, si le mélange contient des sédiments mucilagineux, le convoyeur 7 ne peut pas les évacuer vers la bouche de la paroi conique 3. Il est alors nécessaire pour éviter toute accumulation nuisible, de les éliminer au fur et à mesure qu'ils apparaissent contre la paroi cylindrique 2. A cet effet, celle-ci présente au moins un orifice calibré 52 qui débouche dans la chambre 24 à proximité de la cloison étagée 20 et canalise ces sédiments mélangés à de la phase lourde vers l'extérieur pour qu'ils giclent dans une gouttière annulaire fixe d'évacuation. Le ou les orifices 52 sont raclés par le convoyeur hélicoïdal 7 pour s'opposer à tout colmatage. Bien entendu, afin de maintenir les équilibres, il est souhaitable de compenser ce débit de fuite, par un débit d'apport de phase lourde. Dans ce but, une buse 53 fixée dans le bâti 8 et convenablement alimentée sous faible pression, débouche en regard d'une gouttière annulaire 54 solidaire du fond 4 de l'enceinte tournante 1, cette gouttière communiquant avec la chambre 23 par au moins une ouverture 55.

Dans l'appareil, tel qu'il est illustré par les Fig. 1 à 6, il est important de mettre en oeuvre des moyens pour éviter le repompage de la phase légère contenue dans la chambre 24, vers la phase lourde contenue dans la chambre 23, à travers le passage annulaire 22; ce repompage risque de se produire en raison du flux et du reflux que la première spire du convoyeur 7 fait apparaître au voisinage de la cloison étagée 20.

Un moyen préconisé pour éviter le repompage considéré consiste à ménager des ajourages dans cette première spire 56 (Fig. 7) ou 57 (Fig. 8) pour établir une communication supplémentaire directe entre les chambres 23 et 24 à travers le convoyeur 7 lui-même.

Suivant le mode d'exécution représenté sur la Fig. 7, la première spire 56 délimite des ouvertures 58 suffisamment rapprochées les unes des autres pour annihiler les fluctuations de l'écoulement de la phase lourde d'une chambre vers l'autre.

Suivant l'autre mode d'exécution ressortant de la Fig. 8, la première spire 57 est constituée par deux filets 59 et 60 s'étendant respectivement, dans la partie périphérique et dans la partie centrale du convoyeur, ces filets étant maintenues écartés l'un de l'autre par des entretoises 61 délimitant entre elles des fenêtres ayant les mêmes fonctions que les ouvertures 58 précitées.

Dans l'appareil tel qu'il ressort des Fig. 1 à 6, il est également important de mettre en oeuvre des moyens permettant d'éviter toute accumulation de sédiments rigides dans la chambre 23 contenant la phase lourde et dans le passage annulaire 22 qui y donne accès. A cet effet, les sédiments qui se déposent contre la paroi 2 au voisinage de la cloison 20 doivent être râclés et pris en charge par le convoyeur 7. Pour cela, un anneau plat 62 est fixé, par soudure par example, sur le rotor 17 à son extrémité voisine de la première spire 56 ou 57. Cet anneau supporte, par l'intermédiaire d'un pied 63, au moins un élément de râclage 64 s'étendant au plus près de la paroi cylindrique 2 de l'enceinte, à partir de ladite première spire 56 ou 57 et jusque dans le passage d'accès 22. Dans l'exemple représenté, deux éléments de râclage sont prévus, mais il est bien évident qu'il peut en exister davantage.

Par ailleurs, selon le premier mode d'exécution (Fig. 7), les éléments de râclage 64 s'étendent le long des génératrices de la paroi 2; par contre, selon le deuxième mode d'exécution (Fig. 8), lesdits éléments de râclage forment avec les génératrices précitées un angle b qui est compris entre 0 et 45°.

Les Fig. 5 à 8 montrent clairement qu'un joint labyrinthe 65 est interposé entre l'anneau 62 et la cloison étagée 20 pour éviter qu'une perturbation quelconque puisse se propager du passage 20 et de la première spire 56 du convoyeur vers la chambre 24 et/ou la chambre 23.

Dans la deuxième forme de réalisation illustrée par les Fig. 9 à 11, le rotor centrifugeur 18 est constitué par un empilage d'assiettes coniques 66 reliées entre elles par des longerons 67 et 68 convenablement répartis sur leurs pourtours central et périphérique respectivement. Ce rotor est fixé sur les plateaux d'entraînement 15 et 16 accouplés à la poulie motrice 14 ainsi que dans le convoyeur 7 et, si sa rigidité n'est pas suffisante, une roue extrême de maintien 42 à 44 et éventuellement des roues intermédiaires peuvent être prévues.

La conicité de ces assiettes 66 est comprise entre 70 et 100° et de préférence égale à 80°, afin de piéger et canaliser les particules lourde et légère avec le même résultat de séparation des phases que dans la réalisation précédente. Lesdites assiettes présentent en outre en saillie, sur l'une de leurs faces, des barrettes 70 ou 71, qui se trouvent situées, lorsque le rotor est constitué, dans les cheminées tubulaires coniques 72 séparées par ces assiettes et à travers lesquelles les phases circulent. Ces barrettes permettent de transmettre auxdites phases la rotation à vitesse angulaire constante. Dans le mode d'exécution illustré par la moitié supérieure de la Fig. 11, les barrettes 70 s'étendent suivant les génératrices des assiettes, dans des plans radiaux. Dans l'autre mode d'exécution ressortant de la moitié inférieure, les barrettes 71 sont inclinées par rapport auxdits plans radiaux.

Suivant la troisième forme de réalisation (Fig. 12 et 13), le rotor centrifugeur 19 est constitué par un empilage de disques coronaux 73 sensiblement plans; ceux-ci sont reliés entre eux par des longerons intérieurs 74 et par une grille perforée 75 ou une cage périphérique sur laquelle le convoyeur 7 est fixé.

Ce rotor 19, éventuellement renforcé par au moins une roue de maintien 42 à 44, est fixé sur les plateaux d'entraînement 15 et 16 accouplés à la poulie motrice 14.

Chaque assiette 73 délimite une pluralité de fenêtres trapézoïdales 76 réparties de façon équiangle et séparées les unes des autres par des écrans 77 formés par les parties pleines de l'assiette elle-même. Il est important de remarquer que les assiettes sont décalées angu- lairement les unes par rapport aux autres.

De plus, chaque fenêtre ou fente est délimitée, d'un côté, par un bord franc 78 et, de l'autre côté, par un rebord 79 faisant saillie dans les espaces intercalaires 80. Les rebords 79 canalisent la phase lourde vers la périphérie et participent très efficacement à l'entraînement des phases en rotation à vitesse angulaire constante. Ces rebords latéraux 79 sont radiaux dans l'example représenté, mais ils peuvent aussi être inclinés par rapport aux directions radiales suivant un angle au plus égal à 40°; en outre, ils peuvent être prolongés par un rebord marginal 80.

Bien entendu, rien ne s'oppose et il peut même être avantageux que le dispositif centrifugeur 49 soit conformé comme les dispositifs centrifugeurs 17, 18 ou 19.

L'invention n'est pas limitée aux formes de réalisation représentées et décrites en détail, car diverses modifications peuvent y être apportées sans sortir de son cadre.

Le procédé et l'appareil pour sa mise en oeuvre sont applicables notamment à l'extraction des corps gras animaux et végétaux, à l'extraction des huiles essentielles, à la production de protéïnes animales dégraissées, à la récupération de polymères en milieu mixte solvant-eau, à l'extraction des antibiotiques, aux raffinages métallurgiques par solvants sélectifs, au dessalage de l'eau de mer par le procédé aux solvants, au traitement d'eaux résiduaires, etc....

## Revendications

1. Appareil perfectionné pour la séparation centrifuge d'au moins deux phases liquides et une phase sédimentaire rigide, cet appareil comportant, autour d'une bouche (29, 30) de distribution du mélange à traiter, une enceinte tournante (1) fermée par un fond coronal (4) et accouplée à un premier dispositif d'entraînement en rotation ( 1 1 cette enceinte étant solidaire d'une cloison annulaire (20) qui plonge dans le mélange au-delà de l'interface (27) des phases de celui-ci, sépare une première chambre (23) contenant uniquement de la phase lourde, d'une deuxième chambre (24) contenant de la phase légère qui "surnage" la phase lourde, et ménage cependant un passage annulaire périphérique (22) pour le transfert de cette phase lourde de la deuxième chambre vers la première, l'enceinte présentant en outre des seuils distincts (31, 33) pour le déversement des phases et coopérant avec un convoyeur hélicoïdal (7) des sédiments, accouplé à un deuxième dispositif d'entraînement en rotation (14) par l'intermédiaire d'un plateau (15) qui plonge dans le mélange au-delà de l'interface (27) précitée et sépare la deuxième chambre (24) d'une cavité (28) avec laquelle elle communique cependant à la périphérie par le convoyeur pour le transfert des sédiments à travers la phase lourde, ledit convoyeur étant par ailleurs solidaire d'un dispositif centrifugeur (17, 18 ou 19) plongeant au moins dans la phase légère de ladite deuxième chambre, caractérisé:
- en ce qu'un autre dispositif centrifugeur, dit premier dispositif centrifugeur (49), est logé dans la première chambre (23), est solidaire des parois (2), (4 et 20) de celle-ci et présente, qu'il soit du type à pales radiales (50) ou inclinées, à assiettes coniques, à plaques fendues et bordées ou autres, des surfaces s'étendant dans tout le volume traité, en travers de leur défilement circulaire, pour transmettre la rotation du premier dispositif d'entraînement (11) à la phase lourde suivant une vitesse angulaire rigoureusement constante dans toute sa masse et en tous points,
- en ce que le deuxième dispositif centrifugeur (17, 18 ou 19) logé dans la deuxième chambre (24), est solidaire du plateau (15), s'étend le long de cette chambre pour parvenir au plus près de la cloison séparatrice (20), du seuil de déversement de la phase légère (33) et du passage annulaire de la phase lourde (22) et présente, qu'il soit du type à pales radiales ou inclinées (38), à assiettes coniques (66), à plaques fendues et bordées (73) ou autres, des surfaces s'étendant dans tout le volume traité, en travers de leur défilement circulaire, pour transmettre la rotation du deuxième dispositif d'entraînement (14) à la phase légère au moins, suivant une vitesse angulaire rigoureusement constante dans toute sa masse et en tous points,
- et en ce que les deux dispositifs d'entraînement (11 et 14) des dispositifs centrifugeurs sont commandés par l'intermédiaire d'un dispositif stabilisateur et régulateur du rapport de leurs vitesses de rotation respectives.

2. Appareil selon la revendication 1, caractérisé en ce que le dispositif régulateur de la commande conjugée des deux dispositifs d'entraînement (T.1, T.2) en rotation coopère avec un organe d'asservissement (A.1, A.2) sensible aux masses spécifiques des deux phases liquides mesurées aux seuils de déversement (31, 33).

3. Appareil selon la revendication 1, caractérisé en ce que le dispositif régulateur de la commande conjuguée des deux dispositifs d'entraînement (T.1, T.2) en rotation coopère avec un organe d'asservissement (A.1, A.2) sensible aux clarités des phases liquides mesurées optiquement aux seuils de déversement.

4. Appareil selon la revendication 1, comportant des pales longitudinales d'entraînement, caractérisé en ce que ces pales (50), disposées dans la première chambre (23), sont sensiblement radiales et présentent une échancrure (51 ) d'étendue limitée en regard du passage annulaire (22).

5. Appareil selon la revendication 1, comportant des pales longitudinales d'entraînement, caractérisé en ce que ces pales (38), disposées dans la deuxième chambre (24), sont inclinées par rapport aux directions radiales suivant un angle compris entre 20 et 70°, de préférence sensiblement égal à 40°.

6. Appareil selon la revendication 1, comportant un empilage d'assiettes coniques, caractérisé en ce que ces assiettes (66), disposées dans la première (23) et/ou la deuxième (24) chambres pour entraîner positivement la ou les phases liquides, ont une conicité comprise entre 70 et 100° et présentent en saillie entre elles des barrettes inclinées (70, 71) - par rapport aux directions tangentielles - et de préférence radiales.

7. Appareil selon la revendication 1, comportant un empilage de plaques fendues et bordées (73), perpendiculaires à l'axe de rotation et dont les fentes (76) sont délimitées chacune par un rebord saillant (79), caractérisé en ce que les rebords forment par rapport aux directions radiales un angle compris entre 0 et 40°.

8. Appareil selon la revendication 1, caractérisé en ce que la spire extrême (56, 57) du convoyeur (7) située près de la cloison (20) qui sépare les chambres (23) et (24), est ajourée pour établir une communication supplémentaire directe entre ces deux chambres, cet ajourage (58) permettant d'éviter le repompage de la phase légère vers la phase lourde.

9. Appareil selon la revendication 1 ou 9, caractérisé en ce que l'extrémité (62) du convoyeur (7) située près de la cloison (20) qui sépare les chambres (23) et (24), est solidaire d'au moins un élément de raclage (64) s'étendant près de la paroi périphérique (2) et dirigée dans le passage annulaire (22) pour éviter toute accumulation de sédiments dans la première chambre (23) à phase lourde, cet élément de raclage formant avec une génératrice de l'enceinte un angle compris entre 0 et 45°.

10. Appareil selon la revendication 8 ou 9, caractérisé en ce qu'un joint labyrinthe (65) est interposé entre la cloison (20) (qui sépare les deux chambres 23, 24) et un anneau central continu (62) du convoyeur (7).

11. Appareil selon la revendication 1, dont les seuils de déversement sont des tubes règlables (31, 33) portés par la paroi périphérique (2) et s'étendant du centre vers la périphérie pour déboucher hors de l'enceinte et au ras respectivement des surfaces libres (25, 26) des phases lourde et légère dans les chambres (23, 24) qui les contiennent, caractérisé:
- en ce que la cloison (20) est étagée et présente un jupe (35) reliant un flanc central (36) à un flanc périphérique (37),
- et en ce que les tubes (33) prélevant la phase légère traversent la jupe (35), en s'appuyant contre le flanc périphérique (37) dans la première chambre (23) à phase louroe et contre le flanc central (36) dans la deuxième chambre (24) à phase légère en cet endroit.

## Patentansprüche

1. Verbesserter Apparat zur zentrifugalen Trennung von zumindest zwei flüssigen Phasen und einer abgesetzten Feststoffphase, mit einem durch einen kranzförmigen Boden (4) geschlossenen und mit einem ersten Rotationsantrieb (11) verbundenen rotierenden Gehäuse (1) um einen Zulauf (29, 30) zur Verteilung des zu behandelnden Gemisches, welches Gehäuse mit einer ringförmigen Trennwand (20) verbunden ist, die in das Gemisch jenseits der Trennfläche (27) der Phasen desselben eintaucht, eine erste, nur die schwere Phase enthaltende Kammer (23) von einer zweiten, die leichte, auf der schweren Phase "schwimmende" Phase enthaltenden Kammer (24) trennt und dabei einen peripheren Ringdurchlaß (22) für den Transport dieser schweren Phase der zweiten Kammer zur ersten freiläßt, wobei das Gehäuse weiters zwei verschiedene Schwellen (31, 33) zum Austragen der Phasen aufweist und mit einem Schneckenförderer (7) für den abgesetzten Feststoff zusammenwirkt, welcher mittels einer Platte (15), die jenseits der genannten Trennfläche (27) in das Gemisch eintaucht und die zweite Kammer (24) von einem Hohlraum (28), mit dem sie dabei zwecks Transports der abgesetzten Feststoffe durch die schwere Phase am Umfang in Verbindung steht, trennt, an einen zweiten Rotationsantrieb (14) gekuppelt ist und außerdem mit einer Zentrifuge (17, 18 oder 19) verbunden ist, die zumindest in die leichte Phase der zweiten Kammer eintaucht, dadurch gekennzeichnet, daß
- eine weitere Zentrifuge, nämlich eine erste Zentrifuge (49), in der ersten Kammer (23) angeordnet ist, mit den Wänden (2), (4 und 20) derselben zusammenhängt und gleichgültig, ob es sich um eine Type mit radialen (50) oder geneigten Schaufeln, konischen Tellern, geschlitzten und eingefaßten Platten od. dgl. handelt, zur Übertragung der Rotation des ersten Antriebs (11) auf die schwere Phase entsprechend einer in ihrer gesamten Masse und an allen Punkten streng konstanten Winkelgeschwindigkeit sich im gesamten Behandlungsvolumen über deren kreisförmig bestrichenen Raum erstreckende Flächen aufweist,
- die zweite, in der zweiten Kammer (24) angeordnete Zentrifuge (17, 18 oder 19) mit der Platte (15) zusammenhängt, sich entlang dieser Kammer erstreckt und höchstens bis zur Trennwand (20), der Austragsschwelle (33) der leichten Phase und dem Ringdurchlaß (22) der schweren Phase reicht und gleichgültig, ob es sich um eine Type mit radialen oder geneigten (38) Schaufeln, konischen Tellern (66), geschlitzten und eingefaßten Platten (73) od. dgl. handelt, zur Übertragung der Rotation des zweiten Antriebs (14) auf zumindest die leichte Phase entsprechend einer in ihrer gesamten Masse und an allen Punkten streng konstanten Winkelgeschwindigkeit sich im gesamten Behandlungsvolumen über deren kreisförmig bestrichenen Raum erstreckende Flächen aufweist,
- und die beiden Antriebe (11 und 14) der Zentrifugen mittels eines Stabilisators und Regulators für das Verhältnis ihrer jeweiligen Rotationsgeschwindigkeiten gesteuert werden.

2. Apparat nach Anspruch 1, dadurch gekennzeichnet, daß der Regulator der den beiden Rotationsantrieben (T.1, T.2) zugeordneten Steuerung mit einem Regelorgan (A.1, A.2) zusammenwirkt, welches für die an den Austragsschwellen (31, 33) gemessenen spezifischen Massen der beiden flüssigen Phasen empfindlich ist.

3. Apparat nach Anspruch 1, dadurch gekennzeichnet, daß der Regulator der den beiden Rotationsantrieben (T.1, T.2) zugeordneten Steuerung mit einem Regelorgan (A.1, A.2) zusammenwirkt, welches für die an den Austragsschwellen optisch gemessene Klarheit der flüssigen Phasen empfindlich ist.

4. Apparat nach Anspruch 1 mit länglichen Antriebsblättern, dadurch gekennzeichnet, daß diese in der ersten Kammer (23) angeordneten Blätter (50) im wesentlichen radial sind und gegenüber dem Ringdurchlaß (22) einen bogenförmigen Ausschnitt (51) von begrenztem Ausmaß aufweisen.

5. Apparat nach Anspruch 1 mit länglichen Antriebsblättern, dadurch gekennzeichnet, daß diese in der zweiten Kammer (24) angeordneten Blätter (38) hinsichtlich der radialen Richtungen um einen Winkel zwischen 20 und 70°, vorzugsweise etwa 40°, geneigt sind.

6. Apparat nach Anspruch 1 mit einer Säule von konischen Tellern, dadurch gekennzeichnet, daß die zum positiven Antrieb der flüssigen Phase(n) in der ersten (23) und/oder zweiten (24) Kammer angeordneten Teller (66) eine Konizität zwischen 70 und 100° haben und zwischen ihnen vorspringende geneigte Leisten (70, 71) aufweisen, die hinsichtlich der tangentiellen Richtungen geneigt und vorzugsweise radial sind.

7. Apparat nach Anspruch 1 mit einer Säule von geschlitzten und eingefaßten Platten (73), die senkrecht zur Rotationsachse angeordnet sind und deren Schlitze (76) jeweils durch eine vorspringende Randleiste (79) begrenzt sind, dadurch gekennzeichnet, daß die Randleisten zu den radialen Richtungen einen Winkel von 0 bis 40° einschließen.

8. Apparat nach Anspruch 1, dadurch gekennzeichnet, daß die nahe bei der die Kammern (23) und (24) trennenden Wand (20) befindliche Endwindung (56, 57) des Förderers (7) zur Schaffung einer zusätzlichen direkten Verbindung zwischen diesen beiden Kammern durchbrochen ist, wobei die Durchbrechung (58) ermöglicht, daß die Rückpumpung der leichten Phase zur schweren Phase verhindert wird.

9. Apparat nach Anspruch 1 oder 8, dadurch gekennzeichnet, daß das nahe bei der die Kammern (23) und (24) trennenden Wand (20) befindliche Ende (62) des Förderers (7) zumindest ein Schaberelement (64) aufweist, welches sich bis nahe zur Umfangswandung (2) erstreckt und zur Vermeidung jeglicher Ansammlung von Feststoffablagerungen in der ersten Kammer (23) der schweren Phase in den Ringdurchlaß (22) gerichtet ist, wobei das Schaberelement mit einer Erzeugenden des Gehäuses einen Winkel von 0 bis 45° einschließt.

10. Apparat nach Anspruch 8 oder 9, dadurch gekennzeichnet, daß zwischen der Wand (20) (die die beiden Kammern 23, 24 trennt) und einem durchgehenden zentralen Ring (62) des Förderers (7) eine Labyrinthdichtung (65) eingesetzt ist.

11. Apparat nach Anspruch 1, dessen Austragsschwellen regulierbare Rohre (31, 33) sind, die von der Umfangswandung (2) getragen werden und sich vom Mittelpunkt zum Umfang hin erstrecken, um außerhalb des Gehäuses und in gleicher Höhe mit den freien Flächen (25, 26) der schweren bzw. leichten Phase in den sie enthaltenden Kammern (23, 24) zu münden, dadurch gekennzeichnet, daß die Wand (20) abgesetzt ist und einen einen zentralen Wandteil (36) mit einem peripheren Wandteil (37) verbindenden zylindrischen Teil (35) aufweist, und daß die die leichte Phase abführenden Rohre (33) unter Abstützung am peripheren Wandteil (37) in der ersten Kammer (23) der schweren Phase und am zentralen Wandteil (36) in der zweiten Kammer (24) der leichten Phase an dieser Stelle den zylindrischen Teil (35) durchqueren.

## Claims

1. Improved apparatus for the centrifugal separation of at least two liquid phases and one solid sedimentary phase, the said apparatus comprising around a nozzle (29, 30) supplying the mixture to be treated, a rotating enclosure (1) closed by a coronal base (4) and coupled to a first means for driving it in rotation (11), the said enclosure which is integral with an annular partition (20) which plunges into the mixture beyond the interface (27) of the phases thereof, separating a first chamber (23) containing only the heavy phase, from a second chamber (24) containing the light phase "floating" on the heavy phase, providing however a peripheral annular passage (22) for the transfer of the said heavy phase from the second chamber towards the first, the enclosure further presenting separate thresholds (31, 33) for the draining of the phases and cooperating with a helical sediment conveyor (7), coupled to a second rotation means (14) via a plate (15) which plunges into the mixture beyond the said interface (27) and separating the second chamber (24) from a cavity (28) with which it nevertheless communicates on the periphery via the conveyor for transferring the sediments through the heavy phase, the said conveyor being moreover integral with a centrifuge device (17, 18 or

19) plunging at least into the light phase of the second chamber, characterized:
- in that another centrifuge device, so- called first centrifuge device (49), is housed in the first chamber (23), is integral with walls (2, 4 and 20) thereof, and depending on whether it is of the type with radial (50) or inclined blades, or with conical plates or perforated and flanged plates, or any other type, is provided with surfaces extending inside the entire treated volume, across their circular movement, in order to transmit the rotation of the first driving means (11) to the heavy phase according to an angular speed which is scrupulously constant throughout its whole mass and in every one of its points;
- in that the second centrifuge device (17, 18 or 19), housed in the second chamber (24), is integral with the plate (15), extends along the said chamber to arrive as close as possible to the partition wall (20), to the light phase draining threshold (33) and to the annular passage of the heavy phase (22), and is provided, whether it is of the type with radial or inclined blades (38), with conical plates (66), or with perforated and flanged plates (73) or any other type, with surfaces extending through the entire treated volume, across their circular movement, in order to transmit the rotation of the second driving means (14) to at least the light phase, according to an angular speed which is scrupulously constant throughout its whole mass and in every one of its points,
- and in that the two means (11 and 14) for driving the centrifuge devices are controlled by means of a device for stabilizing and regulating the ratio of their respective rotation speeds.

2. Apparatus according to claim 1, characterized in that the means for regulating the conjugated operation of the two rotation means (T.1 and T.2) cooperate with a control member (A.1 and A.2) which is sensitive to the densities of the two liquid phases measured at the draining threshold (31, 33).

3. Apparatus according to claim 1, characterized in that the means for regulating the conjugated operation of the two rotation means (T.1, T.2) cooperates with a control member (A.1, A.2) which is sensitive to the limpidities of the liquid phases measured optically at the draining thresholds.

4. Apparatus according to claim 1 comprising longitudinal driving blades, characterized in that the said blades (50), arranged in the first chamber (23) are substantially radial and present an indentation (51) of limited size opposite the annular passage (22).

5. Apparatus according to claim 1, comprising longitudinal driving blades characterized in that said blades (38), arranged in the second chamber (24) are inclined with respect to the radial directions so as to form therewith an angle which can vary between 20 and 70°, and is preferably equal to 40°.

6. Apparatus according to claim 1, comprising a stack of conical plates, characterized in that said plates (66), situated in the first (23) and/or second (24) chambers for positively driving the liquid phase or phases, have a conicity which may vary between 70 and 100°, and present projecting between them, inclined bars (70, 71) - with respect to the tangential directions - and preferably radial.

7. Apparatus according to claim 1, comprising a stack of perforated and flanged plates, (73), perpendicular to the axis of rotation and whose perforations (76) are defined by a projecting flange (79), characterized in that the said flanges form with the radial directions an angle varying between 0 and 40°.

8. Apparatus according to claim 1, characterized in that the outmost spire (56, 57) of the conveyor (7) situated near the partition (20) separating the two chambers (23) and (24), is perforated to establish another direct communication between the said chambers, said perforation (58) permitting to avoid the re-pumping of the light phase up towards the heavy phase.

9. Apparatus according to claim 1 or 9, characterized in that the end (62) of the conveyor (7) situated near the partition (20) separating the chambers (23 and 24) is integral with at least one scraping element (64) extending close to the peripheral wall (2), and is directed into the annular passage (22) in order to avoid any deposit of sediments in the first chamber (23) containing the heavy phase, said scraping element forming with a generatrix of the enclosure an angle varying between 0 and 45°.

10. Apparatus according to claim 8 or 9, characterized in that a labyrinth pack (65) is interposed between the partition (20) (separating the two chambers 23, 24) and a continuous central ring (62) of the conveyor (7).

11. Apparatus according to claim 1, whose draining thresholds are adjustable pipes (31, 33) carried by the peripheral wall (2) and extending from the centre towards the periphery to issue on the outside of the enclosure and flush with, respectively, the free surfaces (25, 26) of the light and heavy phases in the chambers (23, 24) containing them, characterized:
- in that the partition (20) rises in step manner and is provided with a skirt (35) connecting a central flank (36) with a peripheral flank (37),
- and in that the pipes (33) picking up the light phase traverse the skirt (35) by resting against the peripheral flank (37) in the first chamber (23) containing the heavy phase and against the central flank (36) in the second chamber (24) containing the light phase in that spot.
